# EUROPÄISCHE PATENTSCHRIFT

(11) **EP 0 835 564 B1**
(45) Veröffentlichungstag und Bekanntmachung des Hinweises auf die Patenterteilung: **26.09.2001**
(21) Anmeldenummer: 96920701.8
(22) Anmeldetag: 27.06.1996
(51) Int. Cl.: H04H 9/00

(54) **VERFAHREN SOWIE ANLAGE ZUR SENDERBEZOGENEN ERFASSUNG VON ZUHÖRERBEZOGENEN DATEN**
METHOD AND ARRANGEMENT FOR THE TRANSMITTER-RELATED DETECTION OF LISTENER-RELATED DATA
PROCEDE ET INSTALLATION POUR L'ACQUISITION COTE EMETTEUR DE DONNEES AUDITEUR

(30) Priorität: 30.06.1995 DE 19523515
(43) Veröffentlichungstag der Anmeldung: 15.04.1998
(73) Patentinhaber: BCI-Rundfunkberatung GmbH & Co. Handels KG, 90571 Schwaig (DE)
(72) Erfinder: ZEITELHACK, Alexander, D-90480 Nürnberg (DE); ZIMMER, Gert, D-90491 Nürnberg (DE)
(74) Vertreter: Hafner, Dieter, Dr.rer.nat., Dipl.-Phys.
(86) Internationale Anmeldenummer: DE9601126
(87) Internationale Veröffentlichungsnummer: WO9702672

(56) Entgegenhaltungen:
- EP-A- 0 144 085
- WO-A-94/00842
- US-A- 4 926 255
- US-A- 5 283 734

## Beschreibung

Die vorliegende Erfindung betrifft ein Verfahren sowie eine zugehörige Anlage zur senderbezogenen Erfassung von zuhörer- oder zuschauerseitigen Daten eines konkreten Zuschauers oder Zuhörers eines Senders innerhalb einer Vielzahl von Zuschauern oder Zuhörern.

Im Bereich der werbeunterstützten Absatzförderung von Produkten besteht ein großes Interesse daran, die Reaktionen der Adressaten einer Werbebotschaft (also z.B. des Zuhörers einer bestimmten Radiosendung) zu erfassen und auszuwerten. Überlicherweise werden Zufallsbefragungen durchgeführt und wird ein begrenzter Personenkreis über bestimmte mit Werbebotschaften in Verbindung stehende Sachverhalte befragt. In diesem Zusammenhang interessiert besonders, ob die befragte Person eine Werbebotschaft attraktiv und überzeugend findet und hierdurch unter Umständen eine Kaufhandlung ausgelöst wird.

Nach Auswertung einer Reihe derartiger Zufallsbefragungen eines kleineren und relativ beschränkten Personenkreises können mit Hilfe statistischer Methoden Aussagen über die Attraktivität und Wirksamkeit von Werbebotschaften für die Käufer- und Konsumentengesamtheit getroffen werden und kann gegebenenfalls die Werbebotschaft zur Absatzunterstützung des jeweiligen Produkts an die bei der Befragung zutage getretenen Bedürfnisse und Wünsche der Adressaten angepaßt werden.

Das geschilderte herkömmliche Verfahren der Zuschauerbefragung ist aufgrund der Verwendung statistischer Methoden mit einer nicht unerheblichen Unsicherheit und Prognoseunschärfe behaftet. Das Verhalten des Zuschauers oder Zuhörers und potentiellen Konsumenten kann nur dokumentiert und nicht beeinflußt werden. Außerdem kann die Aufmerksamkeit des Zuschauers oder Zuhörers während des Sendens der Werbebotschaft nicht beeinflußt oder aufrechtgehalten werden.

Aus der US 4 926 255 ist ein Verfahren sowie ein System bekannt, bei welchem ein Fernsehteilnehmer über eine Tastatur eine Reaktion auf ein Fernsehprogramm eingeben kann. Die eingegebene Antwort wird nun über eine beim Teilnehmer vorhandene Vergleichsschaltung mit einer abgelegten "richtigen" Antwort verglichen. Bei zutreffender Übereinstimmung wird dies jeweils beim Teilnehmer abgespeichert oder auf einem entsprechenden Zertifikat ausgedruckt.

Der Erfindung liegt nunmehr die Aufgabe zugrunde, ein Verfahren sowie eine Anlage anzubieten, womit das Verhalten des konkreten Zuschauers oder Zuhörers kurzfristig sowie vor allem auch langfristig erfaßt und dokumentiert, und gleichzeitig die Zuschauer- oder Zuhörerzahl und -frequenz gesteigert werden kann.

Die Aufgabe wird hinsichtlich des Verfahrens durch kennzeichnende Merkmale des Patentanspruchs 1 gelöst. Vorteilhafte Ausführungsformen des Verfahrens werden durch die Unteransprüche 2 - 10 realisiert. Im Hinblick auf die Anlage wird die Aufgabe durch den kennzeichnenden Teil des Patentanspruchs 11 mit vorteilhaften Ausführungsformen in den Ansprüchen 12 und 13 gelöst.

Im Gegensatz zum Stand der Technik wird bei der Erfindung durch den direkten Vergleich der eingegebenen Daten mit den Sollwerten sowie durch das Abfragen des zuhörer- oder zuschauerbezogenen Guthabenkontos - beides durch den Sender - eine exakte Istzustandserfassung des Zuschauer- oder Zuhörerverhaltens sowohl über kurze als auch längere Zeiträume ermöglicht.

Beim erfindungsgemäßen Verfahren ist zunächst ein Sender vorgesehen, der zusätzlich zum Sendeprogramm übertragene Sendebotschaften in Form von Kennwörtern oder im deutlichen Kontrast zum sonstigen Programmverlauf stehenden Tonmustern an einen Zuschauer- oder Zuhörerkreis aussendet. Der Sender kann ein Rundfunksender oder ein Fernsehsender sein.

Über eine Datenverbindung ist der Sender nun mit einer Reihe zuhörer- oder zuschauerseitigen Dateneingabeeinheiten (z.B. PC's) verbunden, wodurch die Betriebszustände dieser Dateneingabeeinheiten erfaßt werden können.

Durch Eingabebefehler kann der jeweilige Zuschauer oder Zuhörer die Betriebszustände seiner Dateneingabeeinheit verändern. Diese Veränderungen werden von einem sowohl mit der Dateneingabeeinheit des Zuschauers oder Zuhörers als auch mit dem Sender in Verbindung stehenden Datenverarbeitungsnetz erfaßt.

Über eine derartiges Datenverarbeitungsnetz kann die zuhörer- oder zuschauerseitige Dateneingabeeinheit mit einer beliebig großen Anzahl von weiteren Zuschauern oder Zuhörern in Verbindung treten und Datenaustausch betreiben.

Falls nun die verschlüsselten Sendebotschaften, welche der Sender (u.U. zu ganz bestimmten Zeiten) aussendet und welche vom Zuschauer oder Zuhörer empfangen werden, in der Aussendung bestimmter Kennwörter besteht, welche direkt nach dem Aussenden in die zuhörer- oder zuschauerseitige Dateneingabeeinheit einzugeben sind, erfolgt durch die Eingabe des richtigen Kennworts zum richtigen Zeitpunkt durch den Zuschauer oder Zuhörer eine Umschaltung der zuhörer- oder zuschauerseitigen Dateneingabeeinheit in einen anderen Betriebszustand.

Wenn nun festgestellt wird, daß die vom Zuschauer oder Zuhörer eingegebenen Daten mit dem vom Sender ausgesendeten Kennwort übereinstimmt, wird der aufgrund der eingegebenen Eingabebefehle erreichte Betriebszustand als "richtig" klassifiziert. Das Datenverarbeitungsnetz stellt fest, daß der Zuschauer oder Zuhörer die verschlüsselte Sendebotschaft erkannt hat und dementsprechende Eingabebefehle mit einem dadurch verursachten Wechsel des Betriebszustands der zuhörer- oder zuschauerseitigen Dateneingabeeinheit bewirkt hat.

Damit ist das erfindungsgemäße Verfahren in der Lage, das Empfangen einer verschlüsselten Sendebotschaft durch den Zuschauer oder Zuhörer über die jeweiligen vom Zuschauer oder Zuhörer verursachten Betriebszustände der zuhörer- oder zuschauerseitigen Dateneingabeeinheit zu erfassen und zu dokumentieren.

Falls der Zuschauer oder Zuhörer sich "richtig" verhalten hat und die gesendete verschlüsselte Sendebotschaft aufgenommen, verarbeitet und in entsprechende Eingabebefehle an der zuhörer- oder zuschauerseitigen Dateneingabeeinheit umgewandelt hat, ist das angestrebte Ziel erreicht: Die Sendebotschaft wurde vom Zuschauer oder Zuhörer aktiv wahrgenommen.

Durch das erfindungsgemäße Verfahren kann der einzelne Zuschauer oder Zuhörer nun durch "Gutschrift" einer Informationseinheit auf (z.B. durch Zeiteinheiten in Form von "Zuschauer- oder Zuhörerminuten") auf einem [in der] zuhörer- oder zuschauerbezogenen [Dateneingabeeinheit eingerichteten] oder einem zuhörer- oder zuschauerseitigen Speicher "belohnt" werden. Es kann also ein "Guthabenkonto" eingerichtet werden, welches abhängig von den Betriebszuständen der zuhörer- oder zuschauerseitigen Dateneingabeeinheit aufgestockt wird. Der Zuschauer oder Zuhörer kann für sein aktives und langdauerndes Zuhören "belohnt" werden, wenn er beispielsweise einen derartigen "Guthabenkontostand" (z.B. in Form von gesammelten "Zuschaueroder Zuhörerminuten") vergütet bekommt oder etwa an einer Tombola teilnehmen darf.

Natürlich kann der "Guthabenkontostand" des zuhörer- oder zuschauerbezogenen Speichers bzw. des Speichers der zuhörer- oder zuschauerseitigen Dateneingabeeinheit auch über das Datenverarbeitungsnetz einfach als Überblick über die Verweildauer des Zuschauers oder Zuhörers bei einer bestimmten Sendebotschaft abgefragt werden und dient damit als wichtiges Hilfsmittel zur Erfassung des Zuschauer- oder Zuhörerverhaltens in bezug auf bestimmte Sendebotschaften.

Im Gegensatz zum Stand der Technik ist somit ein direkter On-Line-Zugriff auf den einzelnen Zuschauer oder Zuhörer möglich. Aufwendige und mit einer Prognoseunsicherheit behaftete Befragungen von Einzelpersonen unter Zuhilfenahme ungenauer statistischer Methoden können somit vermieden werden.

Die Empfangswirksamkeit der jeweiligen verschlüsselten Sendebotschaften ist direkt an den Betriebszuständen der zuhörer- oder zuschauerseitigen Dateneingabeeinheiten ablesbar und kann somit durch Änderung der verschlüsselten Sendebotschaften und Neuerfassung der Betriebszustände der Dateneingabeeinheiten verbessert und optimiert werden.

Abhängig von den Betriebszuständen der jeweiligen Dateneingabeeinheiten kann das Datenverarbeitungsnetz zwischen der zuhörer- oder zuschauerseitigen Dateneingabeeinheit und dem Sender angeordnet ist, eine Weiterverbindung der jeweiligen zuhörer- oder zuschauerseitigen Dateneingabeeinheit mit ebenfalls an ein Datennetz angeschlossenen Zuschauern oder Zuhörern bewirken.

Zur Inbetriebsetzung des erfindungsgemäßen Verfahrens ist es erforderlich, daß der jeweilige Zuschauer oder Zuhörer die ihm zugeordnete Dateneingabeeinheit aktiviert. Dies kann durch Eingabe von Schlüsselwörtern oder durch Einführen einer codierten Kennkarte geschehen. Erst dann ist die jeweilige zuhörer- oder zuschauerseitige Dateneingabeeinheit an das zentrale Datenverarbeitungsnetz angeschlossen und steht damit auch mit dem Sender in Verbindung. Im Falle der Aktivierung über Kennkarten bieten sich auch in handelsübliche Kreditkarten oder Euro-Cheque-Karten integrierte Kennkarten an.

Außerdem kann eine derartige Kennkarte mit einem Speichermedium versehen sein, in welches beispielsweise Daten des [in die zuhörer- oder zuschauerseitige Dateneingabeeinheit integrierten] Speichers eingespielt werden und somit beispielsweise der "Guthabenkontostand" direkt auf der Kennkarte des Zuschauers oder Zuhörers vermerkt werden kann.

Indem eine derartige mit einem Speichermedium versehene Kennkarte in eine externe Dateneinheit abgefragt wird, ist es möglich, die Auswertung der Speicherinformationen der Kennkarte unabhängig vom Standort der zuhörer- oder zuschauerseitigen Dateneingabeeinheit durchzuführen.

Die erfindungsgemäße Anlage sieht neben einem Sender ein Datenverarbeitungsnetz vor, welches mit zuhörer- oder zuschauerseitigen Dateneingabeeinheiten zur Abfrage der Betriebszustände in Verbindung steht und außerdem Verbindungen zu weiteren Zuschauern oder Zuhörern eines (externen) Datennetzes besitzt und herstellen kann. Über die in Abhängigkeit von den verschlüsselten Sendeinformationen vom Zuschauer oder Zuhörer an der zuhörer- oder zuschauerseitige Dateneingabeeinheit eingegebenen Eingabebefehle werden die Betriebszustände der zuhörer- oder zuschauerseitige Dateneingabeeinheiten verändert, was durch Abfrage über das Datenverarbeitungsnetz erfaßt werden kann.

Die Dateneingabeeinheit kann nun zum einen als stationäre Dateneingabestation (z.B. PC) ausgeführt sein oder zum anderen als nichtstationäres Mobileingabeelement, welches beispielsweise in miniaturisierter Form ausgeführt ist und vom Zuschauer oder Zuhörer ständig mitgeführt werden kann.

Besonders interessante Ausführungsformen ergeben sich, wenn derartige Mobileingabeelemente vom Zuschauer oder Zuhörer bei sich getragen werden und an jeder beliebigen Stelle, an der eine Sendebotschaft empfangen wird (z.B. in Wartehallen oder im Taxi) eine Eingabe von Eingabebefehlen vorgenommen werden kann.

Ein mit Eingabebefehlen "gefüttertes" Mobileingabeelement kann dann beispielsweise an eine zuhörer- oder zuschauerseitige stationäre Dateneingabestation zur Datenabfrage angeschlossen werden und es können Betriebszustände über das Datenverarbeitungsnetz abgefragt werden.

Eine weitere Ausführungsform besteht darin, daß das Mobileingabeelement direkten Funkkontakt mit dem Datenverarbeitungsnetz hat und die Eingabebefehle des Mobileingabeelementes sowie die hieraus resultierenden Betriebszustände direkt von dem Datenverarbeitungsnetz abgefragt werden.

Verfahren und Anlage sind anhand von Ausführungsbeispielen in den Zeichnungsfiguren näher erläutert. Es zeigen:
- Fig. 1: eine Anlage mit stationären Dateneingabeeinheit sowie
- Fig. 2: eine Anlage mit nicht-stationären Mobileingabeelemeten.

Fig. 1 zeigt einen Sender 1, der über eine Datenverbindung 3 mit einem Datenverarbeitungsnetz 5 verbunden ist. Das Datenverarbeitungsnetz 5 ist mit einer stationären zuhörer- oder zuschauerseitige Dateneingabeeinheit 4 und mit einer Reihe von weiteren Zuschauern oder Zuhörern T₁ -T_{N} verbunden. Weitere zuhörer- oder zuschauerseitige Dateneingabe-einheiten 4' und 4" können wahlweise aktiviert oder (wie in Fig. 1 abgebildet) deaktiviert mit dem Datenverarbeitungsnetz 5 verbunden sein und sukzessive zugeschaltet bzw. simultan durch über das Datenverarbeitungsnetz 5 abgefragt werden.

Der Zuschauer oder Zuhörer 2 vernimmt eine Sendebotschaft 7 des Senders und versetzt daraufhin die ihm zugeordnete Dateneingabeeinheit 4 durch Eingabebefehle in unterschiedliche Betriebszustände, die vom Datenverarbeitungsnetz 5 abgefragt werden.

Falls die vom Zuschauer oder Zuhörer 2 eingegebenen Eingabebefehle mit Verschlüsselungen der Sendebotschaft 7 übereinstimmen, stellt das Datenverarbeitungsnetz 5 diesen Zustand der Übereinstimmung fest und spielt in einen bei diesem Ausführungsbeispiel in die Dateneingabeeinheit 4 integrierten Speicher 6 eine Information ein, die beispielsweise den "Guthabenkontostand" des Zuschauers oder Zuhörers 2 symbolisiert. Abhängig von der Reaktion des Zuschauers oder Zuhörers 2 auf die Sendebotschaft 7 kann der Zuschauer oder Zuhörer 2 die Dateneingabeeinheit 4 des öfteren in als "richtig" erkannte Betriebszustände zu versetzen, wodurch der Zuschauer oder Zuhörer 2 durch Aufstockung des Kontos der Informationseinheiten im Speicher 6 "belohnt" wird.

Das Datenverarbeitungsnetz 5 dient außerdem zur Herstellung einer direkten Verbindung zum Datenaustausch mit den Zuschauern oder Zuhörern T₁ - T_{N}.

Während Fig. 1 stationäre Dateneingabestationen 4, 4' und 4" zeigt (z.B. PC's), die über Kabelverbindung mit dem Datenverarbeitungsnetz 5 in Verbindung stehen, sind im Ausführungsbeispiel nach Fig. 2 Mobileingabeelemente 8, 8' und 8" abgebildet, die durch Aussenden von Funkbotschaften 9 mit dem Datenverarbeitungsnetz 5 in Verbindung stehen und auch von dieser (im Prinzip ähnlich wie eine stationäre Dateneingabeeinheit 4) abgefragt und verwaltet werden können.

Derartige Mobileingabeelemente 8, 8' und 8" können vom Zuschauer oder Zuhörer 2 problemlos mitgeführt werden.

## Patentansprüche

1. Verfahren zur senderbezogenen Erfassung der Reaktion eines konkreten Zuhörers oder Zuschauers auf eine von einem Sender, insbesondere Rundfunk- oder Fernsehsender zusätzlich zum Sendeprogramm übertragene Sendebotschaft in Form von Kennwörtern oder in deutlichem Kontrast zum sonstigen Sendeprogrammverlauf stehenden Tonmustern, mit den folgenden Merkmalen:
a) die Sendebotschaft wird akustisch und/oder optisch von einem zuhörer- oder zuschauerseitigen Empfänger (T1-Tn) zusammen mit dem Sendeprogramm wiedergegeben;
b) der Zuhörer oder Zuschauer (2) gibt in Reaktion auf die Sendebotschaft Daten in eine zuhörer- oder zuschauerseitige Dateneingabeeinheit (4,4',4") ein;
c) der Sender (1) fragt über eine Datenverbindung (3) die Dateneingabeeinheit ab, wobei als Datenverbindung ein zentrales Datenverarbeitungsnetz (5) vorgesehen ist, welches den Sender (1) mit einer Vielzahl von zuhörer- oder zuschauerseitigen Empfängern (T1-Tn) sowie die zuhörer- oder zuschauerseitigen Empfänger untereinander verbindet;
**dadurch gekennzeichnet, daß**
d) die vom Zuhörer oder vom Zuschauer (2) eingegebenen Daten vom Sender auf Übereinstimmung mit vorgegebenen Sollwerten überprüft werden, die der Sendebotschaft zugeordnet sind;
e) der Sender bei Übereinstimmung der eingegebenen Daten mit den Sollwerten Antwortdaten in einem zuhörer- oder zuschauerbezogenen oder zuhörer- oder zuschauerseitigen Speicher (6) ablegt, die eine Belohnung des Zuhörers oder Zuschauers (2) darstellen;
f) die abgelegten Antwortdaten in Form eines Guthabenkontos gesammelt werden;
g) der Inhalt des Guthabenkontos zur Erfassung des Zuhörerverhaltens bei Bedarf vom Sender (1) über die Datenverbindung abgefragt wird;

2. Verfahren nach Anspruch 1,
**dadurch gekennzeichnet,**
**daß** die zuhörer- oder zuschauerseitige Dateneingabeeinheit durch Eingabeinformationen des Zuschauers oder Zuhörers in verschiedene Betriebszustände versetzt wird.

3. Verfahren nach einem der vorhergehenden Ansprüche,
**dadurch gekennzeichnet,**
**daß** die Betriebszustände der zuhörer- oder zuschauerseitige Dateneingabeeinheit abhängig von der Übereinstimmung bzw. Nichtübereinstimmung mit der Sendebotschaft des Senders (1) an den Zuschauer oder Zuhörer (2) durch ein Programm des Datenverarbeitungsnetzes (5) als "richtig" bzw. "falsch" erkannt und gruppiert werden.

4. Verfahren nach Anspruch 3,
**dadurch gekennzeichnet,**
**daß** im Falle der Erkennung eines "richtigen" Betriebszustandes in den Speicher (6) der zuhörer- oder zuschauerseitige Dateneingabeeinheit eine Zeiteneinheit eingegeben wird, und daß die im Speicher (6) aufgelaufene Zeiteinheiten durch das Datenverarbeitungsnetz (5) als zuhörer- oder zuschauerbezogenes "Guthaben" klassifiziert werden.

5. Verfahren nach einem der Ansprüche 3 oder 4,
**dadurch gekennzeichnet,**
**daß** die Verbindung der zuhörer- oder zuschauerseitige Dateneingabeeinheit mit einem Zuschauer oder Zuhörer (2) abhängig von der Anzahl der Zeiteinheiten im Speicher (6) hergestellt bzw. unterbunden wird.

6. Verfahren nach einem der vorhergehenden Ansprüche,
**dadurch gekennzeichnet,**
**daß** die Verbindung der zuhörer- oder zuschauerseitige Dateneingabeeinheit mit dem Sender (1) oder mit mindestens einem Zuschauer oder Zuhörer (2) durch Aktivierung der zuhörer- oder oder zuschauerseitige Dateneingabeeinheit über eine Kennkarte durch den Zuschauer oder Zuhörer (2) erfolgt.

7. Verfahren nach Anspruch 6,
**dadurch gekennzeichnet,**
**daß** die Aktivierung der zuhörer- oder zuschauerseitige Dateneingabeeinheit über eine in eine Kreditkarte integrierte Kennkarte erfolgt.

8. Verfahren nach einem der Ansprüche 6 oder 7,
**dadurch gekennzeichnet,**
**daß** Daten des Speichers (6) der zuhörer- oder zuschauerseitige Dateneingabeeinheit in ein Speichermedium der Kennkarte eingespielt werden, und daß die eingespielten Daten des Speichermediums der Kennkarte an einer externen Dateneinheit abfragbar sind.

9. Verfahren nach einem der Ansprüche 1 - 4,
**dadurch gekennzeichnet, daß**
die in Reaktion auf die Sendebotschaft erfolgende Dateneingabe des Zuschauers oder Zuhörers (2) über eine mobile Dateneingabeeinheit (8) erfolgt.

10. Verfahren nach Anspruch 9,
**dadurch gekennzeichnet, daß**
die mobile Dateneingabeeinheit (8) in Funkkontakt zum Datenverarbeitungsnetz (5) steht.

11. Anlage zur senderbezogenen Erfassung der Reaktion eines konkreten Zuhörers oder Zuschauers auf eine von einem Sender, insbesondere Rundfunk- oder Fersehsender zusätzlich zum Sendeprogramm übertragene Sendebotschaft in Form von Kennwörtern oder in deutlichem Kontrast zum sonstigen Sendeprogrammverlauf stehenden Tonmustern nach dem Verfahren nach einem der Ansprüche 1-10 mit folgenden Merkmalen:
- einen Sender (1), zur Aussendung der Sendebotschaft zusammen mit dem Sendeprogramm an zuhörer- oder zuschauerseitige Empfänger (T1-Tn);
- ein zentrales Datenverarbeitungsnetz (5), welches den Sender (1) mit einer Vielzahl von zuhörer- oder zuschauerseitigen Empfängern (T1-Tn) sowie die zuhörer- oder zuschauerseitigen Empfänger untereinander verbindet;
- mindestens eine zuhörer- oder zuschauerseitige Dateneingabeeinheit (4,4',4"), die jeweils genau einem Zuhörer oder genau einem Zuschauer zugeordnet ist und mit dem Datenverarbeitungsnetz (5) in Verbindung steht, durch die Daten in Reaktion auf die Sendebotschaft durch den Zuhörer oder den Zuschauer eingegeben werden,
**dadurch gekennzeichnet,**
daß die Dateneingabeeinheit darart geschaltet ist, daß vom Sender (1) eine Dateneingabe des Zuhörers oder des Zuschauers (2) über das Datenverarbeitungsnetz (5) abgefragt wird,
daß vom Sender die vom Zuhörer oder vom Zuschauer (2) eingegebenen Daten auf Übereinstimmung mit vorgegebenen Sollwerten, die der Sendebotschaft zugeordnet sind, überprüft werden,
daß bei Übereinstimmung der eingegebenen Daten mit den Sollwerten Antwortdaten vom Sender in einem zuhörer- oder zuschauerbezogenen oder zuhörer- oder zuschauerseitigen Speicher (6) abgelegt werden, die eine Belohnung des Zuhörers oder Zuschauers (2) darstellen,
daß die abgelegten Antwortdaten in Form eines Guthabenkontos gesammelt werden und der Inhalt des Guthabenkontos zur Erfassung des Zuhörerverhaltens bei Bedarf vom Sender (1) über die Datenverbindung abgefragt wird.

12. Anlage nach Anspruch 11,
**dadurch gekennzeichnet,**
**daß** die zuhörer- oder zuschauerseitige Dateneingabeeinheit als stationäre Dateneingabeeinheit (4) ausgeführt ist.

13. Anlage nach Anspruch 12,
**dadurch gekennzeichnet,**
**daß** die zuhörer- oder zuschauerseitige Dateneingabeeinheit als mobile Dateneingabeeinheit (8) ausgeführt ist und mit dem Datenverarbeitungsnetz (5) in drahtloser Verbindung steht.

## Claims

1. Method for transmitter-related registration of the reaction of a specific listener or viewer to a transmission message which is transmitted by a transmitter, in particular a radio or television transmitter, in addition to the transmitted station in the form of codewords or sound patterns which are in clear contrast to the rest of the station's schedule, with the following features:
a) the transmission message is reproduced audibly and/or visually by a listener- or viewer-end receiver (T1-Tn) together with the transmitted station;
b) in response to the transmission message, the listener or viewer (2) enters data into a listener- or viewer-end data entry unit (4, 4', 4");
c) the transmitter (1) interrogates the data entry unit via a data link (3), a central data processing network (5) which connects the transmitter (1) to a plurality of listener- or viewer-end receivers (T1-Tn) and the listener- or viewer-end receivers to one another being provided as data link, **characterized in that**
d) the data from the transitter entered by the listener or by the viewer (2) are checked for correspondence to prescribed desired values which are assigned to the transmission message;
e) when the entered data correspond to the desired values, the transmitter stores response data in a listener- or viewer-related or listener- or viewer-end memory (6), which response data constitute a reward to the listener or viewer (2);
f) the stored response data are collected in the form of a credit account;
g) the content of the credit account is, when necessary, interrogated by the transmitter (1) via the data link in order to register the listener's reaction.

2. Method according to Claim 1, **characterized in that** the listener- or viewer-end data entry unit is placed in different operating states by means of entry information from the viewer or listener.

3. Method according to either of the preceding claims, **characterized in that** the operating states of the listener- or viewer-end data entry unit are detected and grouped as "correct" or "incorrect" by a programme of the data processing network (5) as a function of the correspondence or non-correspondence with the transmission message of the transmitter (1) to the viewer or listener (2).

4. Method according to Claim 3, **characterized in that**, when a "correct" operating state is detected, a time unit is entered into the memory (6) of the listener- or viewer-end data entry unit, and in that the time units which have been collected in the memory (6) are classified by the data processing network (5) as listener- or viewer-related "credit".

5. Method according to either of Claims 3 and 4, **characterized in that** the connection between the listener- or viewer-end data entry unit and a viewer or listener (2) is made, or prohibited, as a function of the number of time units in the memory (6).

6. Method according to one of the preceding claims, **characterized in that** the connection between the listener- or viewer-end data entry unit and the transmitter (1) or at least one viewer or listener (2) is made by the viewer or listener (2) activating the listener- or viewer-end data entry unit by means of an identification card.

7. Method according to Claim 6, **characterized in that** the activation of the listener- or viewer-end data entry unit is carried out by means of an identification card integrated into a credit card.

8. Method according to either of Claims 6 and 7, **characterized in that** data of the memory (6) of the listener- or viewer-end data entry unit are input into a storage medium of the identification card, and in that the data which have been input into the storage medium of the identification card can be interrogated at an external data unit.

9. Method according to one of Claims 1-4, **characterized in that** data entry by the viewer or listener (2) taking place in response to the transmission message takes place via a mobile data entry unit (8).

10. Method according to Claim 9, **characterized in that** the mobile data entry unit (8) is in radio contact with the data processing network (5).

11. System for transmitter-specific registration of the reaction of a specific listener or viewer to a transmission message which is transmitted by a transmitter, in particular a radio or television transmitter, in addition to the transmitted station in the form of codewords or sound patterns which are in clear contrast to the rest of the station's schedule, by the method according to one of Claims 1-10, with the following features:
- a transmitter (1), for broadcasting the transmission message together with the transmitted station to listener- or viewer-end receivers (T1-Tn);
- a central data processing network (5) which connects the transmitter (1) to a plurality of listener- or viewer-end receivers (T1-Tn) and the listener- or viewer-end receivers to one another;
- at least one listener- or viewer-end data entry unit (4, 4', 4''), which is respectively assigned to precisely one listener or precisely one viewer and is in connection with the data processing network (5), by which device data are entered by the listener or the viewer in response to the transmission message,
**characterized**
in that the data entry unit is connected in such a way that a data entry by the listener or the viewer (2) is interrogated by the transmitter (1) via the data processing network (5),
in that the data entered by the listener or the viewer (2) are checked by the transmitter for correspondence to prescribed desired values which are assigned to the transmission message,
in that, when the entered data correspond to the desired values, response data are stored by the transmitter in a listener- or viewer-related or listener- or viewer-end memory (6), which response data constitute a reward to the listener or viewer (2),
in that the stored response data are collected in the form of a credit account and the content of the credit account is, when necessary, interrogated by the transmitter (1) via the data link in order to register the listener's reaction.

12. System according to Claim 11, **characterized in that** the listener- or viewer-end data entry unit is designed as a fixed data entry unit (4).

13. System according to Claim 12, **characterized in that** the listener- or viewer-end data entry unit is designed as a mobile data entry unit (8) and has a wire-free connection to the data processing network (5).

## Revendications

1. Procédé pour connaître, côté émetteur, la réaction d'un auditeur ou d'un téléspectateur réel à un message transmis par un émetteur, notamment une station de radio ou une chaîne de télévision, en plus du programme diffusé, sous la forme de mots clés ou d'échantillons sonores contrastant nettement avec le déroulement du programme diffusé par ailleurs, présentant les caractéristiques suivantes :
a) le message diffusé est restitué de façon acoustique et/ou optique par un récepteur côté auditeur ou téléspectateur (T1-Tn) en même temps que le programme diffusé ;
b) l'auditeur ou le téléspectateur (2) entre des données en réaction au message émis à l'aide d'un dispositif de saisie de données (4, 4', 4") ;
c) l'émetteur (1) interroge l'unité de saisie des données par le biais d'une liaison informatique (3), sachant qu'un réseau informatique (5) est prévu en tant que liaison informatique, qui relie l'émetteur (1) à un grand nombre de récepteurs côté auditeur ou téléspectateur (T1-Tn), ainsi que les récepteurs côté auditeur(s) ou téléspectateur(s) entre eux ;
**caractérisé en ce que**
d) les données saisies par l'auditeur ou le téléspectateur (2) sont contrôlées par l'émetteur pour vérifier si elles coïncident avec des valeurs de consigne prédéfinies associées au message émis ;
e) l'émetteur, en cas de concordance des données saisies avec les valeurs de consignes, classe les données-réponses dans une mémoire (6) côté auditeur ou téléspectateur, qui constituent une récompense pour l'auditeur ou le téléspectateur (2) ;
f) les données-réponses classées sont regroupées sous la forme d'un compte de crédit ;
g) en cas de besoin, l'émetteur (1) interroge le compte de crédit par le biais de la liaison informatique, afin de connaître le comportement de l'auditeur.

2. Procédé selon la revendication 1, **caractérisé en ce que** l'unité de saisie des données côté auditeur ou téléspectateur est mise en différents états de fonctionnement par les informations entrées par le téléspectateur ou l'auditeur.

3. Procédé selon l'une des revendications précédentes, **caractérisé en ce que** les états de fonctionnement de l'unité de saisie des données côté auditeur ou téléspectateur sont reconnus comme "justes" ou "faux" et regroupés en tant que tels par un programme du réseau informatique (5) en fonction de la concordance ou de la non-concordance avec le message diffusé par l'émetteur (1) au téléspectateur ou à l'auditeur (2).

4. Procédé selon la revendication 3, **caractérisé en ce que**, dans le cas de la reconnaissance d'un état de fonctionnement "juste", une unité de temps est enregistrée dans la mémoire (6) de l'unité de saisie des données côté auditeur ou téléspectateur, et en ce que les unités de temps accumulées dans la mémoire (6) sont classifiées par le réseau informatique (5) en tant que "crédit" côté auditeur ou téléspectateur.

5. Procédé selon l'une des revendications 3 et 4, **caractérisé en ce que** la liaison entre l'unité de saisie des données côté auditeur ou téléspectateur et le téléspectateur ou l'auditeur (2) est établie ou interrompue en fonction du nombre d'unités de temps dans la mémoire (6).

6. Procédé selon l'une des revendications précédentes, **caractérisé en ce que** la liaison de l'unité de saisie des données côté auditeur ou téléspectateur avec l'émetteur (1) ou avec au moins un téléspectateur ou auditeur (2) est établie par l'activation de l'unité de saisie des données par l'intermédiaire d'une carte d'identification à l'initiative du téléspectateur ou de l'auditeur (2).

7. Procédé selon la revendication 6, **caractérisé en ce que** l'unité de saisie de données côté auditeur ou téléspectateur est activée par le biais d'une carte d'identification intégrée dans une carte de crédit.

8. Procédé selon l'une des revendications 6 et 7, **caractérisé en ce que** les données de la mémoire (6) de l'unité de saisie des données côté auditeur ou téléspectateur sont consignées sur un support de mémoire de la carte d'identification, et en ce que les données consignées du support de mémoire de la carte d'identification peuvent être lues par une unité de données externe.

9. Procédé selon l'une des revendications 1 à 4, **caractérisé en ce que** l'entrée de données du téléspectateur ou de l'auditeur (2) en réaction à un message diffusé s'effectue par l'intermédiaire d'une unité de saisie des données mobile (8).

10. Procédé selon la revendication 9, **caractérisé en ce que** l'unité de saisie des données mobile (8) est en liaison radio avec le réseau informatique (5).

11. Installation pour connaître, côté émetteur, la réaction d'un auditeur ou d'un téléspectateur réel à un message transmis par un émetteur, notamment une station de radio ou une chaîne de télévision, en plus du programme diffusé, sous la forme de mots clés ou d'échantillons sonores contrastant nettement avec le déroulement du programme diffusé par ailleurs, conformément au procédé selon l'une des revendications 1 à 10, qui présente les caractéristiques suivantes :
- un émetteur (1) pour émettre le message ainsi que le programme à des récepteurs côté auditeur ou téléspectateur (T1-Tn);
- un réseau informatique (5) central qui relie l'émetteur (1) à un grand nombre de récepteurs côté auditeur ou téléspectateur (T1-Tn), ainsi que les récepteurs côté auditeur ou téléspectateur entre eux ;
- au moins une unité de saisie de données côté auditeur ou téléspectateur (4, 4', 4") qui est chaque fois spécifiquement associée à un auditeur ou à un téléspectateur et qui est reliée au réseau informatique (5), par le biais de laquelle les données sont entrées par l'auditeur ou le téléspectateur en réaction au message diffusé,
**caractérisée en ce que**
- l'unité de saisie des données est couplée de telle manière que l'émetteur (1) interroge par le biais du réseau informatique (5) une donnée entrée par l'auditeur ou le téléspectateur (2);
- l'émetteur contrôle la concordance des données entrées par l'auditeur ou le téléspectateur (2) avec des valeurs de consigne prédéterminées qui sont associées au message diffusé ;
- en cas de concordance des données entrées avec les valeurs de consigne, des données-réponses sont classées par l'émetteur dans une mémoire attribuée à l'auditeur ou au téléspectateur ou située côté auditeur ou téléspectateur (6), qui constituent une récompense de l'auditeur ou du téléspectateur (2) ;
- les données-réponses classées sont regroupées sous la forme d'un compte de crédit et, en cas de besoin, l'émetteur (1) interroge le compte de crédit par le biais de la liaison informatique pour déterminer le comportement de l'auditeur.

12. Installation selon la revendication 11, **caractérisée en ce que** l'unité de saisie des données se trouvant côté auditeur ou téléspectateur est réalisée en tant qu'unité de saisie des données fixe (4).

13. Installation selon la revendication 12, **caractérisée en ce que** l'unité de saisie des données se trouvant côté auditeur ou téléspectateur est réalisée en tant qu'unité de saisie des données mobile (8) et est reliée sans fil au réseau informatique (5).
